# EUROPÄISCHE PATENTSCHRIFT

(11) **EP 1 503 010 B1**
(45) Veröffentlichungstag und Bekanntmachung des Hinweises auf die Patenterteilung: **23.07.2008**
(21) Anmeldenummer: 04017854.3
(22) Anmeldetag: 28.07.2004
(51) Int. Cl.: E05B 19/00

(54) **Profilzylinder mit Schlüssel**
profiled cylinder with key
cylindre profilé avec clé

(30) Priorität: 28.07.2003 DE 20311690 U
(43) Veröffentlichungstag der Anmeldung: 02.02.2005
(73) Patentinhaber: BKS GmbH, 42549 Velbert (DE)
(72) Erfinder: Hinz, Manfred, 42579 Heiligenhaus (DE); Ziaja, Klaus, 42555 Velbert (DE)
(74) Vertreter: Füssel, Michael

(56) Entgegenhaltungen:
- EP-A- 0 812 971
- CH-A- 689 493
- FR-A- 2 378 927
- GB-A- 1 543 940
- US-A- 3 707 863
- US-A- 4 393 673
- US-A- 5 715 717

## Beschreibung

Die Erfindung betrifft einen Schlüssel und einen zugehörigen genormten Profilzylinder. Es sind Schlüssel bekannt bei denen alle Einschnitte lediglich über eine Teilbreite des Schlüsselrückens ausgeführt sind (GB-A-1543940).

Für die vorliegende Erfindung wird davon ausgegangen, daß Schlüssel für genormte Profilzylinder allgemein bekannt sind aus der DIN 18252.

Dabei handelt es sich bei den genormten Profilzylindern um Schließzylinder, die dazu bestimmt sind, austauschbar in dafür vorgerichtete Schlösser, z. B. Einsteckschlösser nach DIN 18251, eingesetzt zu werden.

Derartige Schlüssel werden üblicherweise in den Schlüsselkanal des genormten Profilzylinders eingeschoben. Sie weisen an ihrer Schlüsselbrust, die dem Schlüsselrücken gegenüber liegt, Einschnitte auf, die zum Ausrichten der im Profilzylinder vorgesehenen Stiftzuhaltungen dienen.

Ein zugangsberechtigter Schlüssel richtet die Stiftzuhaltungen so aus, daß diese mit einer Trennungsebene in der Umfangsfläche des Schließkerns stehen, so daß der Schließkern anschließend gedreht werden kann.

Derartige Schlüssel werden aus sogenannten Schlüsselrohlingen gefertigt. Ein Schlüsselrohling wird auf seiner Schlüsselbrust, also dort wo die Einschnitte angebracht werden sollen, zunächst von einer geradlinigen Einhüllenden begrenzt, die sich zwischen Schlüsselspitze und Schlüsselreide erstreckt. Die Tiefe der Einschnitte variiert - je nach verwendeter Schließung im Profilzylinder - von Position zu Position. Mittels eines Kopierfräsautomaten werden die einzelnen Einschnitte nacheinander abgetastet und über eine entsprechend ausgestaltete Frässcheibe in den neuen Schlüsselrohling übertragen.

Auf diese Art lassen sich relativ einfach Nachschlüssel fertigen.

Dies kann jedoch nicht immer im Sinne desjenigen sein, der ein berechtigtes Interesse an der Zutrittssicherheit des ihm gehörenden Schließzylinders hat.

Dies gilt insbesondere auch für Eigentümer von Hauptschlüssel-/Generalhauptschlüsselanlagen mit gruppenweiser Zutrittsberechtigung zu vorbestimmten Schließzylindern. Diesbezüglich schreibt die DIN 18252 den Herstellern vor, daß die jeweiligen Schlüsselrohlinge nicht in Umlauf gebracht werden dürfen. Nachgelieferte Schlüssel müssen danach nicht nur eine technisch einwandfreie Funktion in Hauptschlüssel-/Generalhauptschlüsselanlagen sicherstellen sondern auch die Sicherheitsrisiken verringern.

Obwohl unter einem Schlüsselrohling im Sinne der DIN 18252 ein mit dem Längsprofil des zu kopierenden Schlüssels versehenes Halbzeug zu verstehen ist, in welches anschließend nur noch die Einschnitte zum Ausrichten der Stiftzuhaltungen eingebracht werden müssen, wird eine große Gefahr darin gesehen, mittels der in jüngster Zeit auftretenden Profilfräsautomaten einen derart herstellergebundenen Schlüsselrohling aus einem einfachen Rechteckprofil herauszufräsen.

Damit wäre aber, ungeachtet der Frage nach Zulässigkeit dieses Vorgehens, der Anfertigung von unerlaubten Nachschlüsseln und Ersatzschlüsseln Tür und Tor geöffnet.

Es ist deshalb Aufgabe der vorliegenden Erfindung, Maßnahmen anzugeben, mit deren Hilfe auch unter Verwendung von Profilfräsautomaten das Kopieren derartiger Schlüssel wirksam unterbunden werden kann.

Diese Aufgabe löst die Erfindung mit den Merkmalen des Anspruchs 1.

Grundsätzlich führen die Maßnahmen der vorliegenden Erfindung an den herkömmlichen Kopierfräsen zur Herstellung der Einschnitte in der Schlüsselbrust zu einem erschwerten bis gar unmöglichen Abtasten der jeweiligen Einschnittiefe. Zumindest die tiefen Einschnitte sind nämlich von der Schutzwand verdeckt, die unmittelbar seitlich neben den Einschnitten angeordnet ist. Will man von einem Schlüssel nach dieser Erfindung mit herkömmlichen Mitteln eine Kopie herstellen, muß daher zuerst die Schutzwand zerstört werden. Da allerdings die Schlüsselreide gemäß den Vorschriften aus DIN 18252 mit einer entsprechenden Kennzeichnung zu versehen ist, die den Schlüssel als Hauptschlüssel bzw. Generalhauptschlüssel kennzeichnet, sind auf redlichem Weg Ersatz- und Zusatzschlüssel nicht herzustellen, ohne daß der Original-Schlüssel unzulässig durch Entfernung der Schutzwand verändert worden ist.

Dabei genügt es, lediglich einen einzigen Einschnitt im Schlüsselrücken mit der seitlich angeordneten Schutzwand zu versehen. Darüber hinaus werden Ausführungsbeispiele angegeben, bei welchen die Schutzwand erst bei Einschnitten ab einer bestimmten Einschnittiefe wirksam wird.

Die Schutzwand liegt auf lediglich einer Breitfläche des Schlüssels. Sie deckt von dieser Seite die Einschnitte so ab, daß keine scharfkantigen Zacken entstehen, die Verletzungen oder Beschädigung der Kleidung hervorrufen können.

Betrachtet man den Schlüssel im Querschnitt, soll die Schutzwand an zwei sich diagonal gegenüberliegenden Ecken des Schlüsselprofils angeordnet sein.

Auf diese Weise erlangt man einen Schlüssel, der in zwei um 180 Grad zueinander versetzten Winkelstellungen in den Profilzylinder eingeführt werden kann.

In einem ersten Ausführungsbeispiel kann dieser Schlüssel als sogenannter Wendeschlüssel ausgestaltet sein, der unabhängig von seiner Einsteckstellung ein und denselben Profilzylinder schließt.

In einem weiteren Ausführungsbeispiel kann der Schlüssel - abhängig von seiner jeweiligen Einsteckstellung - zwei unterschiedliche Profilzylinder mit voneinander unabhängigen Schließungen betätigen.

Die Schutzwand verläuft also lediglich auf einer Seite des Schlüsselquerschnitts und kann folglich von Schlüsselspitze bis Schlüsselreide geradlinig ausgebildet sein. Auf diese Weise wird die Schutzwand mit zur Führung des Schlüsselprofils im Schlüsselkanal herangezogen, wobei ergänzend am Fuß der Schutzwand eine zusätzliche Führungsrippe vorgesehen sein kann, die durch einfaches Längsfräsen am Fuß der Schutzwand mit herkömmlichen Mitteln herstellbar ist.

Dabei paßt der Schlüssel über seine gesamte Breite bündig in den Schlüsselkanal und wird zusätzlich auch im Bereich der Schutzwand an der Wandung des Schlüsselkanals geführt.

Da die Schutzwand auf ihrer von der Wandung des Schlüsselkanals abgewandten Seite die Einschnitte trägt, ergibt sich ein zusätzliches Kopiererschwernis, weil dort die Wandbreite der Schutzwand maßgeblich für die technisch einwandfreie Funktion des Schlüssels ist.

Obwohl die Wandbreite der Schutzwand für die verschiedenen Einschnitte durchaus variieren kann, bezieht sich eine bevorzugte Ausführungsform auf eine gleichbleibende Wandbreite für alle Einschnitte.

Diese Maßnahme erleichtert die Lagerhaltung und Logistik, da sie Stiftzuhaltungen von identischen Durchmessern erfordert.

Wird darüber hinaus diejenige Längskante der Schutzwand, die bezüglich der Schlüsselbreitseite nach außen weist, abgerundet, empfiehlt es sich, das Profil des Schlüsselkanals hierzu komplementär auszugestalten.

Diese Maßnahme verringert zusätzlich das Risiko, daß derartige Schlüssel mit Profilfräsautomaten kopiert werden.

Die jeweiligen Übergangsradien an den Führungsrippen und den profilvariierenden Rippen können zudem auch voneinander abweichen, um die Gefahr der unzulässigen Kopien weiter zu verringern.

Diese Tatsache ist insbesondere auch unter dem Aspekt zu sehen, daß Führungsrippen ebenso wie die profilvariierenden Rippen mit derartigen Profilfräsautomaten im verkleinerten Querschnitt kopiert werden, wobei dann allerdings die Führung des Schlüssels im Schließkanal deutlich verschlechtert wird, weil der Schlüssel ein unzulässiges Spiel im Schlüsselkanal erhält, und auf diese Weise eine einwandfreie Funktion des Schlüssels nicht mehr gewährleistet ist.

Gegen diese Manko hilft auch die bei den Profilfräsautomaten vorgesehene Digitalisierung des Schlüsselquerschnitts nichts, da die Digitalisierung stets zu Schlüssellängsrippen führt, die im Querschnitt geringer als die herstellerseitig vorgegebenen Querschnitte ausfallen, so daß die Funktion derartig unzulässig kopierter Nachschlüssel/Ersatzschlüssel in Frage stehen muß.

Zusätzlich kann die Wandbreite der Schutzwand so bemessen sein, daß den Kernstiften der Stiftzuhaltung auf der den Einschnitten zugewandten Seite der Schutzwand eine Kontaktfläche geboten wird, die mit den Mantelflächen der Kernstifte einen spielfreien Gleitsitz bildet. Wird die Wandbreite der Schutzwand bei unzulässigem Kopieren dieses Schlüssels größer als die Wandbreite des Originals, versagt der Schlüssel seinen Dienst. Wird die Wandbreite hingegen geringer als die Wandbreite des Originals, muß die Führung des Kernstifts insbesondere im voll ausgefahrenem Zustand allein von der zugehörigen Bohrung, in welcher der Kernstift gleitend geführt ist, übernommen werden.

Außerdem führt eine verminderte Wandstärke zu einer Schwächung des Schlüsselquerschnitts an dieser Stelle, da auch zu berücksichtigen ist, daß sogenannte Wendeschlüssel sich jeweils gegenüberliegende Einschnitte aufweisen, von denen die tiefen Einschnitte zu einer Schwächung des Schlüssels in diesem Bereich führen.

Hier allerdings schafft die Erfindung Abhilfe, weil die Schutzwand den Schlüsselquerschnitt insbesondere im Bereich der tiefen Einschnitte verstärkt und stabilisiert.

Ein unzulässig kopierter Schlüssel mit einer verminderten Stärke der Schutzwand an dieser Stelle bietet daher auch nur eine verminderte Stabilität, die insbesondere bei unzulässigen Nachschlüsseln/Ersatzschlüsseln, die mit einem Profilfräsautomaten hergestellt wurden, aufgrund des digitalisierten Profils zu einer weiteren Schwächung des Schlüsselquerschnitts führt.

Die Schutzwand an einem Schlüssel gemäß vorliegender Erfindung erfüllt daher eine Doppelfunktion.

Einerseits verhindert sie, daß ein Original-Schlüssel durch einfaches Feilen oder übliches Fräsen kopiert werden kann. Dies ist mit herkömmlichen Vorrichtungen nur möglich unter Zerstörung der Schutzwand.

Andererseits steckt sie zwischen den in lediglich einer einzigen Reihe stehenden Stiftzuhaltungen des Profilzylinders und der Außenwandung des Schlüsselkanals und muß deshalb in ihrer Breite begrenzt sein.

Zusätzlich bietet sie bei den tiefen Einschnitten an Wendeschlüsseln, denen naturgemäß ein gleich tiefer Einschnitt auf der gegenüberliegenden Seite zugeordnet sein muß, erheblich verbesserte Stabilität und vermeidet darüber hinaus Zacken im Schlüssel, die zur Verletzung bzw. Beschädigung von Textilien führen können.

In einem Ausführungsbeispiel sind für einen derartigen Schlüssel 7 unterschiedliche Einschnittiefen vorgesehen, wobei z. B. die Einschnitte mit den geringen Tiefen 0 bis 3 in den zusätzlichen Längsrippen eingebracht sind, die an einem Schlüsselrohling gemäß Anspruch 10 vorgesehen sind, während die Einschnitte mit den großen Tiefen 4 bis 6 seitlich neben der Schutzwand liegen.

Einem Schlüsselrohling kommt daher besonderes Augenmerk zu, da durch die zusätzlichen Längsrippen an den beiden Querseiten die Einschnitte mit geringer Tiefe ohne und die Einschnitte mit großer Tiefe mit einer Schutzwand ausgestattet sind.

Es entsteht aus einem derartigen Schlüsselrohling daher ein Schlüssel mit Einschnitten unterschiedlicher Qualifikation, jeweils abhängig von der Einschnittiefe, so daß Kopien erst durch unterschiedliche Bearbeitungsverfahren - abhängig von der jeweiligen Einschnittiefe - herstellbar sind.

Wird der außenseitige Fuß der zusätzlichen Längsrippen um ein vorbestimmtes Maß nach Innen versetzt, bietet es sich an, dort eine Führungrippe vorzusehen. Ggf. ist der Fußbereich zwischen der Längsrippe und der Führungsrippe mit vorbestimmten Radius ausgerundet und im Schlüsselkanal eine hierzu korrespondierende Rundung vorgesehen, um zusätzlich die Herstellung "genau passender" Schlüsselrohlinge auf Profilfräsautomaten zu erschweren.

Wird ein derartiger Schlüsselrohling mit den Längsrippen gemäß Anspruch 10 versehen, bietet es sich an, die Schutzwand auf der jeweils den Längsrippen gegenüberliegenden Seite des Schlüsselrohlings vorzusehen. Auf diese Weise lassen sich die Einschnitte mit geringer Tiefe in den Längsrippen anbringen, während mit der Einbringung der Einschnitte großer Tiefe die Schutzwand nach der vorliegenden Erfindung automatisch entsteht.

Zusätzlich wird vorgeschlagen, in der Schlüsselquerfläche zwischen den Längsrippen und der Schutzwand eine zusätzliche Längsrille vorzusehen, die mit einer entsprechenden vorstehenden Längsrippe im Schlüsselkanal korrespondiert.

Die unzulässige Anfertigung von Nachschlüsseln bzw. Ersatzschlüsseln wird damit weiter erschwert.

Dabei ist von Bedeutung, daß der Schlüsselkanal um eine Teilbreite des Schlüssels in Richtung zu derjenigen Schutzwand versetzt ist, die bei eingestecktem Schlüssel die Stiftzuhaltungen beaufschlagt. Der Schlüsselkanal ist damit aus der Diametralebene, in welcher die Stiftzuhaltungen liegen, seitlich versetzt. Auf diese Weise entstehen für die Kernstifte dort, wo der Schlüsselkanal die Kernbohrungen schneidet, zusätzliche Anlageflächen, die der Hubbegrenzung des Kernstifts dienen.

Durch den seitlichen Versatz des Schlüsselkanals in Bezug zur Diametralebene des Schließkerns läßt sich auf derjenigen Seite des Schlüsselkanals, die der Anschlagfläche der Kernstifte gegenüberliegt, die erfindungsgemäße Schutzwand unterbringen und es lassen sich so die zusätzlichen Sicherheitsfunktionen erfüllen.

Im folgenden wird die Erfindung anhand von Ausführungsbeispielen näher erläutert. Es zeigen:
- Fig.1a bis 1c: Schlüsselprofile für General-Hauptschlüsselanlagen,
- Fig.1d bis 1f: Schlüsselprofile für Zentralschließanlagen,
- Fig.2a bis c: Beispiele für unterschiedliche Schlüssel,
- Fig.3a bis c: Wendeschlüssel im Zylinderkern, Zylinderkern und Schlüssel mit parazentrischem Profil,
- Fig.4a bis c: Gruppenhauptschlüssel höchster Profilordnung mit Zylinderkern, Zylinderkern und Schlüsselprofil,
- Fig.5a bis c: Wendeschlüssel mit Zylinderkern, Zylinderkern und Schlüsselprofil mit zusätzlichen Längsrillen,
- Fig.6a: Der erfindungsgemäße Schlüssel im eingesteckten Zustand,
- Fig.6b: Der Profilzylinder gemäß Figur 6a ohne Schlüssel,
- Fig.6c: zugehöriges Schlüsselprofil zu Fig.6b im Querschnitt,
- Fig.7a: Profilzylinder aus einer Schließanlage für einen Schlüssel nach der vorliegenden Erfindung,
- Fig.7b: Profilzylinder gemäß Figur 7a mit einem eingesteckten Schlüsselrohling,
- Fig.8a: Den Profilzylinder gem. Figur 7a mit zutrittsberechtigtem Schlüssel mit übergeordnetem Profil,
- Fig.8b: Den Profilzylinder gem. Figur 7a mit nicht zutrittsberechtigtem Schlüssel.

Sofern im folgenden nichts anderes gesagt ist, gilt die folgende Beschreibung stets für alle Figuren.

Die Fig.1a bis 1f zeigen verschiedene Schüsselquerschnitte, die aus ein und demselben Rohschlüssel herstellbar sind.

Hierzu zeigt Fig.1b einen Rohschlüssel von rechteckförmigem Querschnitt. Hieraus können die gezeigten Schlüsselrohlinge 1 durch Abtragen des schraffierten Bereichs hergestellt werden.

Im folgenden wird von einem Schlüsselrohling 1 dann gesprochen, wenn sein Querschnitt von einer rechteckförmigen Einhüllenden 2 bestimmt wird, wobei an zwei sich diagonal gegenüberliegenden Ecken der beiden Querseiten der rechteckförmigen Einhüllenden 2 zwei gleichartige Längsrippen 3,4 vorgesehen sind. zusätzlich dienen die beiden Längsseiten 5,6 der rechteckförmigen Einhüllenden 2 der Variation der Schlüssellängsrippen.

Hierzu zeigt Fig.1c ein erstes Ausführungsbeispiel, bei welchem insgesamt 8 Schlüssellängsrippen variierbar sind, nämlich die Schlüssellängsrippen 8.1 bis 8.8.

Da es sich im vorliegenden Fall um einen Wendeschlüssel handelt, sind auf der gegenüberliegenden Längsseite 5 die der Variation dienenden Schlüssellängsrippen gegenläufig zu den Schlüssellängsrippen auf der zweiten Längsseite 6 initiiert.

Im Ausführungsbeispiel gemäß Fig.1f sind hingegen insgesamt 9 Schlüssellängsrippen variierbar, die von 9.1. bis 9.9 initiiert sind.

Dabei hängt die Anzahl der variierbaren Schlüssellängsrippen ab von der Höhe 9a bzw. 9b, die sich aus dem Abstand zwischen der den jeweiligen Schlüsselrücken bildenden Längsrippe 3 bzw. 4 und der Flanke der ersten Führungsrippe 7,7' bildet.

Im Fall der Figur 1c ist dieser Abstand 9a größer als im Ausführungsbeispiel 9b der Figur 1f, so daß sich die Anzahl der variierbaren Schlüssellängsrippen im Falle der Figur 1f entsprechend erhöht.

Zusätzlich springen die Längsrippen 3 bzw. 4 bezüglich der Längsseiten 5, 6 des Schlüsselrohlings 1 um einen Versatz 10 nach innen. Hierdurch entsteht am Fuß der Längsrippen 3,4 jeweils eine Führungsrippe 7, die der Führung des fertigen Schlüssels im Schlüsselkanal des Schließzylinders dient.

Da die Höhe der Längsrippe 3, 4 bis zur ersten Flanke der Führungsrippe, also der Stelle, wo die Führungsrippe beginnt, in beiden Ausführungsbeispielen unterschiedlich ist bzw. unterschiedliche Rippenvariationen ermöglichen soll, ragen die Längsrippen 3,4 auf den Außenseiten des Schlüssels in denjenigen Bereich hinein, der von der rechteckförmigen Einhüllenden 2 umkreist wird, während zugleich die Höhe 11 der jeweiligen Längsrippe in beiden Ausführungsbeispielen auf der gegenüberliegenden Seite gleich groß ist.

Damit lassen sich allein über die Höhen der Längsrippen bis zur Führungsrippe unterschiedliche Profilfamilien realisieren, während zugleich die Hauptabmessungen derartiger Rohschlüssel gemäß der Darstellung in Figur 1b identisch übereinstimmen. Diese Führungsrippe ist keine Variationsrippe sondern stets innerhalb einer Profilfamilie, zum Beispiel innerhalb der Profilserie einer General-Hauptschlüsselanlage, starr. Die Führungsrippe wird üblicherweise mit - im Vergleich zu den Variationsrippen - besonders engen Toleranzen gefertigt.

Erfindungsgemäß ist nun eine Schutzwand 20 vorgesehen, die auf der den Längsrippen 3,4 gegenüberliegenden Seite des Schlüsselrohlings 1 angeordnet ist.

Die den jeweiligen Längsrippen 3,4 gegenüberliegenden Kanten 12 sind daher Bestandteil jeder dieser beiden Schutzwände 20, da sich die Schlüsseleinschnitte, wie noch näher gezeigt wird, nicht über die gesamte Breite der rechteckförmigen Einhüllenden 2 erstrecken.

Hierzu zeigt Figur 1b beispielhaft eine die Längsrippen 3 bzw. 4 durchdringende Ausnehmung, die in das Material des Schlüsselrohlings 1 über den Fußbereich der Längsrippen 3,4 hinaus geht. Die Breite der Ausnehmung ist jedoch geringer als die Gesamtbreite der rechteckförmigen Einhüllenden 2, so daß hier auf der den Längsrippen 3 bzw. 4 gegenüberliegenden Seite des Schlüsselrohlings 1 eine Schutzwand 20 verbleibt, die Gegenstand der vorliegenden Erfindung ist und die innerhalb dieser Restbreite liegt.

Zusätzlich zeigen die Figuren 1c, 1f die Möglichkeit, im Längsbereich des Schlüssels zwischen den Längsrippen 3,4 und der den Längsrippen gegenüberliegenden Kante 12 auf der Schlüsselquerfläche eine zusätzliche Längsrille 13 vorzusehen, die mit einer auf der Seite der Stiftzuhaltungen im Schließzylinder vorgesehenen zusätzlichen Längsrippe im Schlüsselkanal korrespondiert.

Die zusätzliche Längrille 13 bedarf bei der Herstellung des Schlüsselrohlings eines gesonderten Arbeitsganges und muß im Hinblick auf die profilmäßig angepaßte zusätzliche Längsrippe im Schlüsselkanal auch präzise gefertigt werden.

Im Ausführungsbeispiel gemäß Figur 1a sind alle Variationsrippen entfernt.

Ein Schlüssel diesen Querschnitts würde daher als Generalhauptschlüssel in alle zugeordneten Schließzylinder passen.

Die beiden Ausführungsbeispiele gemäß Figuren 1d, 1e sind bis auf die Variationsrippe 9.7 von gleichem Profil. Da beim Ausführungsbeispiel gemäß Figur 1e die Variationsrippe 9.7 allerdings fehlt, handelt es sich bei diesem Ausführungsbeispiel um einen übergeordneten Schlüssel, der in einen Schließzylinder eingesteckt werden kann, welcher dem Schlüsselquerschnitt gemäß Figur 1d angepaßt ist aber nicht umgekehrt.

In diesem Fall kann es sich um ein Beispiel aus einer Zentralschließanlage handeln.

Ausgehend hiervon zeigen die Figuren weitere Details der Erfindung.

Im folgenden soll anhand der Figuren 6a bis 8b einmal auf das Zusammenwirken zwischen dem erfindungsgemäßen Schlüssel und einem genormten Profilzylinder eingegangen werden.

Hierzu zeigen die Figuren 6a und 6b Seitenansicht des Schließkerns eines Profilzylinders mit Stiftzuhaltungen, die aus Kernstiften 21 und Zylinderstiften 22 bestehen.

Die Drehebene des Schließkerns ist mit 23 bezeichnet. Sind die Trennungsebenen zwischen Kernstiften 21 und Zylinderstiften 22 so ausgerichtet, daß alle mit der Drehebene 23 zusammenfallen, läßt sich der Schließkern im Profilzylinder drehen.

Das Ausführungsbeispiel gem. Fig.6a zeigt hierzu einen Schlüssel 25, der hinter der geradlinigen Einhüllenden 26 (siehe Fig.2a,b) zwischen Schlüsselspitze 27 und Schlüsselreide 28 zurückspringende Einschnitte 29a - 29f aufweist, die zum Ausrichten der in einer Diametralebene des Schließkerns 30 liegenden und dort in einer Reihe hintereinander stehenden Stiftzuhaltungen 21;22 dienen.

Die Stiftzuhaltungen 21;22 liegen hier in der Papierebene, die mit der Diametralebene des Schließkerns 30 zusammenfällt.

Von der linken Seite her betrachtet, sind die Einschnitte des Schlüssels 25 abwechselnd tief, hoch, tief, hoch, tief, hoch.

Man erkennt, daß die mit "tief" bezeichneten Stiftzuhaltungen in den Einschnitten mit großer Tiefe im Schlüssel sitzen. Die Spitzen der Kernstifte werden von der Schutzwand 20 verdeckt, die hier oberhalb der Papierebene liegt. Dies ist möglich, da die Einschnitte mit großer Tiefe sich lediglich über eine Teilbreite des Schlüsselrückens erstrecken, so daß die nicht von der Teilbreite der Einschnitte erfaßte Restbreite des Schlüsselrückens eine die Einschnitte seitlich überragende Schutzwand 20 bilden kann.

Dabei erstreckt sich die Schutzwand 20 geradlinig zwischen Schlüsselspitze 27 und Schlüsselreide 28.

Die mit "hoch" bezeichneten Stiftzuhaltungen sitzen indes in Einschnitten, die in den - hier - oben bzw. unten liegenden Längsflächen der Längsrippen 3 bzw. 4 eingebracht sind.

Fig.6b zeigt hingegen die Situation ohne Schlüssel.

Die Stiftzuhaltungen sind in Richtung zum Schlüsselkanal soweit durch die sie beaufschlagenden Druckfedern eingefahren worden, daß die Drehebene 23 von den Zylinderstiften 22 jeder einzelnen Stiftzuhaltung durchtrennt wird und somit eine Drehbewegung eines Schließkerns unmöglich ist.

Die Fig.6c zeigt das zugehörige Profil des Schlüssels. Man erkennt, daß eine der Längsrippen 3 bzw. 4, da es sich um einen Wendeschlüssel handelt, auf der unteren Längskante des Schlüsselkanals 31 entlang fährt, während die Längskante der oberen Längsrippe 4 bzw. 3 parallel zu einer entsprechenden Ausnehmung im oberen Bereich des Schlüsselkanals verschiebbar ist.

Die Schutzwand 20 ist über die gesamte Länge gesehen von rechteckförmigem Grundriß und bezüglich der Schlüsselbreitseite, im vorliegenden Fall, an den den Längsrippen 3,4 gegenüberliegenden Kanten 12 nicht abgerundet.

Ergänzend hierzu zeigen die Fig.7a bis 8b weitere Details.

Fig.7a zeigt den Schließzylinder, passend für einen Schlüssel nach der vorliegenden Erfindung, ohne eingesteckten Schlüssel.

Es handelt sich um den Profilzylinder aus einer Schließanlage, wie man anhand der Aufbaustifte erkennen kann. Die Aufbaustifte 21b,c bilden zusammen mit dem Kernstift 21 eine dreiteilige Kernstiftkonfiguration mit insgesamt drei möglichen Zutrittsstellungen, die abhängig von den jeweiligen Vertiefungen im Schlüssel im Sinne der Drehbeweglichkeit des Schließkerns auszurichten sind.

Weiterhin ist erkennbar, daß die Stiftzuhaltungen in einer Diametralebene 32 des Schließkerns 30 angeordnet sind.

Dies bedeutet, daß die Längsmittellinie der Stiftzuhaltungen durch den Drehmittelpunkt des Schließkerns 30 verläuft.

Ferner ist erkennbar, daß der Schlüsselkanal 31 aus der Diametralebene 32 des Schließkerns 30 in diejenige Richtung versetzt ist, in welche die Schutzwand 20 des eingesteckten Schlüssels 25 zeigt.

Auf diese Weise entsteht für die kegelförmige Spitze des Kernstiftes, die unmittelbar an der Wandung des Schließkerns zu liegen kommt, eine "satte" Auflagefläche 33, die der Hubbegrenzung des Kernstiftes dient.

Fig.7b zeigt darüber hinaus den Profilzylinder gemäß Fig.7a mit eingestecktem Schlüsselrohling. Die Spitze der Kernstifte 21 wird in gerader Linie durch die Längskante der Längsrippe 4 ausgerichtet. Da der Schlüsselrohling allerdings nicht die richtigen Einschnittiefen aufweist, kommt es nicht zur Drehbeweglichkeit des Schließkerns.

Auch im Falle der Figur 8b gilt dies entsprechend. Hier ist ein nicht zugangsberechtigter Schlüssel eingesteckt, dessen Einschnittiefen nicht auf die Trennebenen der Stiftzuhaltung eingestellt sind.

Der Schließkern läßt sich nicht drehen.

Im Ausführungsbeispiel gemäß Fig.8a ist ein übergeordneter Schlüssel gezeigt. Dieser übergeordnete Schlüssel weist keine Profilvariationen auf sondern besitzt aus der gesamten Schlüsselfamilie den geringsten Querschnitt, der in alle Schlüsselkanäle aller zugeordneten Profilzylinder hineinpaßt.

Die Schutzwand 20 liegt mit einer seitlichen Kontaktfläche 34 an den Kernstiften 21 der Stiftzuhaltung an. Die Breite der Schutzwand 20 ist im Sinne einer längs- und quergerichteten Gleitfreiheit zwischen ihrer den Stiftzuhaltungen zugewandten Fläche und der im Schlüsselkanal 31 zu ihrer Kontur korrespondierenden Ausnehmung gefertigt.

Qualitativ zeigen die Fig.7a bis 8b darüber hinaus, daß der seitliche Versatz zwischen Schlüsselkanal 31 und Diametralebene 32 des Schließkerns etwa 1/4 der Schlüsselbreite beträgt.

Im folgenden wird nun auf verschiedene Ausführungsbeispiele des Zusammenwirkens zwischen Schlüssel und Schlüsselkanal eingegangen anhand der Figuren 3a bis 5c.

Die Fig.3a bis 3c zeigen einen Wendeschlüssel mit parazentrischem Profil. Man erkennt, daß sich Längsrippen des Schlüsselkanals in vertikaler Richtung gesehen überschneiden. Dies bietet den Vorteil einer erschwerten Abtastung der (nicht gezeigten) Stiftzuhaltungen.

Der Schlüsselkanal 31 stimmt in seinem Profil genau mit dem Querschnittsprofil des Schlüssels 25 überein.

Im Ausführungsbeispiel gemäß Fig.4a bis 4c ist ein Generalhauptschlüssel höchster Profilordnung in einen mit Variationsrippen vesehenen Schlüsselkanal 31 eingesteckt.

Der Querschnitt des Generalhauptschlüssels entspricht dem kleinsten möglichen Querschnitt des Schlüsselkanals, während durch die dreiteilige Kernstiftkonfiguration aus Kernstift 21 und den vorhandenen Aufbaustiften 21b,c die Schließung des Schließzylinders an die in dieser Ebene der Schlieungen vorhandene Einschnittiefe des Generalhauptschlüssels angepaßt ist.

Ein derartiger Generalhauptschlüssel würde auch in einen Schlüsselkanal hineinpassen, der entsprechend Fig.4b und 5b auf seiner den Stiftzuhaltungen zugewandten Seite eine zusätzliche Längsrippe 35 aufweist, die zur Erzielung einer selektiven Zugangsberechtigung bei einem untergeordneten Schlüssel mit einer zusätzlichen Längsrille 13 des Schlüsselprofils korrespondiert (s. Fig.5c).

Man erkennt, daß der Generalhauptschlüssel gemäß Fig.4 dem Innenprofil des Schlüsselkanals 31 entspricht (strichpunktiert gezeigter Bereich), während zugleich die Schutzwand 20 durch die jeweils notwendigen Einschnittiefen für die einzelnen Stiftzuhaltungen realisiert ist.

Das Ausführungsbeispiel gemäß Fig.5a zeigt einen Schlüssel mit Einzelprofil, wie er in einer Generalhauptschlüssel-Schließanlage vorkommen könnte.

Es handelt sich um einen untergeordneten Schlüssel, dessen der Variation dienende Schlüssellängsrippen 8.2, 8.4 und 8.6 mit 8.7 an die Kontur des Schlüsselkanals 31 angepaßt sind.

Zusätzlich weist das Schlüsselprofil eine zusätzliche Längsrille 13 auf, die mit einer entsprechenden Längsrippe 35 im Schlüsselkanal 31 korrespondiert.

Ergänzend hierzu zeigen die Fig.2a bis 3c weitere Schlüsselbeispiele.

Es handelt sich jeweils um Wendeschlüssel. Die Nebenfiguren zeigen das jeweilige Schlüsselprofil.

Im Ausführungsbeispiel der Fig.2a sind drei tiefe Einschnitte im Bereich der Schlüsselspitze vorgesehen, die jeweils von einer Schutzwand 20 flankiert werden.

Die weiteren drei Einschnitte in Richtung zur Schlüsselreide sind flache Einschnitte, die in den Längsrippen 3,4 vorgesehen sind.

Der Schlüssel ist als Wendeschlüssel ausgestaltet, der in zwei um jeweils 180 Grad zueinander versetzten Einschubstellungen bei ein und demselben Profilzylinder zugangsberechtigten Eintritt verschafft.

Die Profilierung des Schlüssels weist der Variation dienende Schlüssellängsrippen 8.1, 8.3, 8.5 und 8.6 auf. Somit ist dieser Schlüssel von untergeordneter Qualifikation.

Das Ausführungsbeispiel gemäß Fig.2b weist diese der Variation dienenden Schlüssellängsrippen nicht auf. Dieser Schlüssel paßt in Schlüsselkanäle beliebiger Anzahl und Anordnung von Variationsrippen derselben Schlüsselprofil-Serie.

Es sind lediglich die maßlich besonders eng tolerierten Führungsrippen 7 gezeigt.

Im Gegensatz zum Ausführungsbeispiel gemäß Fig.2a sind die drei Einschnitte geringer Tiefe im Bereich der Schlüsselspitze vorgesehen. Dort befinden sie sich auf den Längskanten der Längsrippen 3,4.

Die Einschnitte großer Tiefe befinden sich im der Schlüsselreide zugewandten Ende des Schlüsselrückens. Dort wird durch die Einschnittiefe auch die Schutzwand 20 gebildet.

Darüber hinaus zeigt Figur 2c ein Ausführungsbeispiel als Wendeschlüssel, der in zwei um jeweils 180 Grad zueinander versetzten Einschubstellungen verwendbar ist.

Die Einschnitte auf den sich gegenüberliegenden Schlüssellängsseiten sind nicht identisch.

Demgemäß ist jede Einschubstellung einem anderen Profilzylinder mit einer anderen Schließung zugeordnet.

Es handelt sich erneut um einen Hauptschlüssel, erkennbar an den fehlenden variationsrippen.

Damit der Benutzer die Einschubstellung des Schlüssels erkennen kann, sind zusätzliche, einfach fühlbare Markierungen 37 an der Schlüsselreide vorgesehen, die dem Erkennen der jeweiligen Einschubstellung dienen.

### Bezugszeichenliste

- 1: Schlüsselrohling
- 2: rechteckförmige Einhüllende
- 3: erste Längsrippe
- 4: zweite Längsrippe
- 5: erste Längsseite
- 6: zweite Längsseite
- 7,7': Führungsrippe
- 8.1: der Variation dienende Schlüssellängsrippe (4 aus 8)
- 8.2 8.3 8.4 8.5 8.6 8.7 8.8 9.1: der Variation dienende Schlüssellängsrippe (4 aus 9)
- 9.2 9.3 9.4 9.5 9.6 9.7 9.8 9.9 9a: Höhe der Längsrippe bis zur ersten Flanke der Führungsrippe einer Profilserie zum Beispiel für General-Hauptschlüsselanlagen
- 9b: Höhe der Längsrippe bis zur ersten Flanke der Führungsrippe einer anderen Profilserie zum Beispiel für Zentralschloßanlagen
- 10: Versatz nach Innen
- 11: Höhe der Längsrippe
- 12: Kante der Längsrippe gegenüberliegend
- 13: zusätzliche Längsrille
- 20: Schutzwand
- 21: Kernstift
- 21b,c: Aufbaustifte
- 22: Zylinderstift
- 23: Drehebene
- 24 25: Schlüssel
- 26: Einhüllende
- 27: Schlüsselspitze
- 28: Schlüsselreide
- 29a: zurückspringende Einschnitte
- 29b 29c 29d 29e 29f 30: Schließkern
- 31: Schlüsselkanal
- 32: Diametralebene
- 33: "satte" Auflagefläche
- 34: seitliche Kontaktfläche
- 35: zusätzliche Längsrippe
- 36 37: fühlbare Markierung

## Patentansprüche

1. Schlüssel (25) und zugehöriger genormter Profilzylinder, wobei der Schlüssel (25) hinter der geradlinigen Einhüllenden (26) zwischen Schlüsselspitze (27) und Schlüsselreide (28) zurückspringende Einschnitte (29a-f) und wobei der Profilzylinder ausschließlich einreihig in der Diametralebene (32) des Schließkerns (30) liegende und in dieser Diametralebene (32) in einer einzigen Reihe stehende Stiftzuhaltungen (21,22) aufweist, **dadurch gekennzeichnet, dass** alle Einschnitte (29a-f) des Schlüssels (25) sich lediglich über eine Teilbreite des Schlüsselrückens erstrecken und dass zumindest ab einer bestimmten Tiefe der Einschnitte die nicht von der Teilbreite der Einschnitte erfasste Restbreite des Schlüsselrückens eine die Einschnitte seitlich überragende Schutzwand (20) bildet, die zwischen den lediglich in einer einzigen Reihe stehenden Stiftzuhaltungen und derjenigen Breitfläche des Schlüssels liegt, von welcher die Einschnitte abgedeckt werden, wobei der Schlüssel (25) in zwei um jeweils 180 Grad zueinander versetzten Einschubstellungen verwendbar ist.

2. Schlüssel (25) und zugehöriger genormter Profilzylinder nach Anspruch 1, **dadurch gekennzeichnet, dass** sich die Schutzwand (20) geradlinig zwischen Schlüsselspitze (27) und Schlüsselreide (28) erstreckt.

3. Schlüssel (25) und zugehöriger genormter Profilzylinder nach Anspruch 1 oder 2, **dadurch gekennzeichnet, dass** die Schutzwand (20) über die gesamte Länge, auf der die Einschnitte (29a-f) angeordnet sind, gleichbleibende Wandbreite hat.

4. Schlüssel (25) und zugehöriger genormter Profilzylinder nach Anspruch 3, **dadurch gekennzeichnet, dass** die Schutzwand (20) über die Länge gesehen von rechteckförmigem Grundriss ist.

5. Schlüssel (25) und zugehöriger genormter Profilzylinder nach Anspruch 4, **dadurch gekennzeichnet, dass** die bezüglich der Schlüsselbreitseite nach außen weisende Längskante der Schutzwand (20) nicht abgerundet ist.

6. Schlüssel (25) und zugehöriger genormter Profilzylinder nach einem der Ansprüche 1 bis 5, **dadurch gekennzeichnet, dass** der Schlüssel (25) als wendeschlüssel ausgestaltet ist, der unabhängig von seiner Einschubstellung ein- und denselben Profilzylinder schließt.

7. Schlüssel (25) und zugehöriger genormter Profilzylinder nach einem der Ansprüche 1 bis 5, **dadurch gekennzeichnet, dass** der Schlüssel (25) abhängig von seiner jeweiligen Einschubstellung zwei unterschiedliche Profilzylinder mit voneinander unabhängigen Stiftzuhaltungen betätigt.

8. Schlüssel (25) und zugehöriger genormter Profilzylinder nach einem der Ansprüche 1 bis 7, **dadurch gekennzeichnet, dass** die Schutzwand (20) auf ihrer den Einschnitten (29a-f) zugewandten Seite eine seitliche Kontaktfläche (34) zu den Kernstiften (21) der Stiftzuhaltung bietet.

9. Schlüssel (25) und zugehöriger genormter Profilzylinder nach einem der Ansprüche 1 bis 8, **dadurch gekennzeichnet, dass** die Schutzwand (20) nur an den tiefen Einschnitten des Schlüssels (25) ausgebildet ist.

10. Genormter Profilzylinder und zugehöriger Schlüssel nach einem der vorangegangenen Ansprüche, **dadurch gekennzeichnet, dass** die Stiftzuhaltungen in einer Diametralebene (32) des Schließkerns (30) liegen und dass der Schlüsselkanal (31) um eine Teilbreite des Schlüssels in Richtung zu derjenigen Schutzwand (20) versetzt ist, die bei eingestecktem Schlüssel die Stiftzuhaltungen beaufschlagt.

11. Profilzylinder und zugehöriger Schlüssel nach Anspruch 10, **dadurch gekennzeichnet, dass** der seitliche Versatz etwa 1/4 der Schlüsselbreite beträgt.

12. Profilzylinder und zugehöriger Schlüssel nach Anspruch 10 oder 11, **dadurch gekennzeichnet, dass** der Schlüsselkanal (31) auf seiner den Stiftzuhaltungen zugewandten Seite eine zusätzliche Längsrippe (35) aufweist, die zumindest bei Schlüsseln untergeordneter Hierarchie mit einer zusätzlichen Längsrille (13) des Schlüsselprofils korrespondiert.

## Claims

1. Key (25) and associated standardised profile cylinder, wherein the key (25) comprises indentations (29a-f) standing back behind the straight envelope (26) between the key tip (27) and the key bow (28) and wherein the profile cylinder comprises pin tumblers (21, 22) which lie exclusively in a single row in the diametric plane (32) of the lock core (30) and stand in a single row in this diametric plane (32), **characterised in that** all the indentations (29a-f) of the key (25) extend merely over a partial width of the key face, and **in that** at least from a predetermined depth of the indentations the remaining width of the key face not covered by the partial width of the indentations forms a protector (20) which protrudes over the indentations laterally and lies between the pin tumblers standing merely in a single row and the broadside surface of the key covering the indentations, wherein the key (25) can be used in two positions of insertion which are offset with respect to each other by 180° in each case.

2. Key (25) and associated standardised profile cylinder as claimed in Claim 1, **characterised in that** the protector (20) extends in a straight line between the key tip (27) and the key bow (28).

3. Key (25) and associated standardised profile cylinder as claimed in Claim 1 or 2, **characterised in that** the protector (20) has a constant width over the entire length on which the indentations (29a-f) are disposed.

4. Key (25) and associated standardised profile cylinder as claimed in Claim 3, **characterised in that** the protector (20) has a rectangular outline as seen over its length.

5. Key (25) and associated standardised profile cylinder as claimed in Claim 4, **characterised in that** the longitudinal edge of the protector (20) which points outwards with respect to the key broadside is not rounded.

6. Key (25) and associated standardised profile cylinder as claimed in any one of Claims 1 to 5, **characterised in that** the key (25) is designed as a turning key which locks one and the same profile cylinder independently of its position of insertion.

7. Key (25) and associated standardised profile cylinder as claimed in any one of Claims 1 to 5, **characterised in that** the key (25), in dependence upon its respective position of insertion, actuates two different profile cylinders with mutually independent pin tumblers.

8. Key (25) and associated standardised profile cylinder as claimed in any one of Claims 1 to 7, **characterised in that** the protector (20) provides, on its side facing the indentations (29a-f), a lateral contact surface (34) for the core pins (21) of the pin tumbler.

9. Key (25) and associated standardised profile cylinder as claimed in any one of Claims 1 to 8, **characterised in that** the protector (20) is formed only on the deep indentations of the key (25).

10. Standardised profile cylinder and associated key as claimed in any one of the preceding Claims, **characterised in that** the pin tumblers lie in a diametric plane (32) of the lock core (30), and **in that** the key channel (31) is offset by a partial width of the key in the direction towards the protector (20) acting upon the pin tumblers when the key is inserted.

11. Profile cylinder and associated key as claimed in Claim 10, **characterised in that** the lateral offset is approximately one quarter of the key width.

12. Profile cylinder and associated key as claimed in Claim 10 or 11, **characterised in that** the key channel (31) comprises, on its side facing the pin tumblers, an additional longitudinal rib (35) which at least in the case of keys of a subordinate hierarchy corresponds to an additional longitudinal groove (13) on the key profile.

## Revendications

1. Clé (25) et cylindre profilé normalisé associé, la clé (25) présentant des encoches (29a-f) qui sont en retrait derrière la courbe enveloppante droite (26) entre la pointe (27) et la tête (28) de la clé, et le cylindre profilé présentant des mécanismes de retenue à tiges (21, 22) qui sont disposés uniquement sur une rangée, dans le plan diamétral (32) du barillet (30), et qui se trouvent dans ce plan diamétral (32) sur une seule rangée, **caractérisés en ce que** toutes les encoches (29a-f) de la clé (25) s'étendent seulement sur une partie de la largeur du dos de la clé et **en ce que**, au moins à partir d'une profondeur définie des encoches, la largeur restante du dos de clé qui n'est pas couverte par les encoches forme une paroi de protection (20) qui dépasse latéralement des encoches et qui se trouve entre les mécanismes de retenue à tiges placés sur une seule rangée et la surface large de la clé qui est couverte par les encoches, la clé (25) étant utilisable dans deux positions d'introduction tournées de 180 degrés l'une par rapport à l'autre.

2. Clé (25) et cylindre profilé normalisé associé selon la revendication 1, **caractérisés en ce que** la paroi de protection (20) s'étend en ligne droite entre la pointe (27) et la tête (28) de la clé.

3. Clé (25) et cylindre profilé normalisé associé selon la revendication 1 ou 2, **caractérisés en ce que** la paroi de protection (20) a une largeur de paroi constante sur toute la longueur sur laquelle sont disposées les encoches (29a-f).

4. Clé (25) et cylindre profilé normalisé associé selon la revendication 3, **caractérisés en ce que** la paroi de protection (20), vue sur la longueur, a une forme rectangulaire.

5. Clé (25) et cylindre profilé normalisé associé selon la revendication 4, **caractérisés en ce que** le bord longitudinal de la paroi de protection (20) qui est dirigé vers l'extérieur par rapport au côté large de la clé n'est pas arrondi.

6. Clé (25) et cylindre profilé normalisé associé selon l'une des revendications 1 à 5, **caractérisés en ce que** la clé (25) est conçue comme une clé réversible qui ferme un même cylindre profilé indépendamment de sa position d'introduction.

7. Clé (25) et cylindre profilé normalisé associé selon l'une des revendications 1 à 5, **caractérisés en ce que** la clé (25), en fonction de sa position d'introduction, actionne deux cylindres profilés différents présentant des mécanismes de retenue à tiges indépendants l'un de l'autre.

8. Clé (25) et cylindre profilé normalisé associé selon l'une des revendications 1 à 7, **caractérisés en ce que** la paroi de protection (20) offre, sur son côté tourné vers les encoches (29a-f), une surface de contact latérale (34) pour les tiges de barillet (21) du mécanisme de retenue à tiges.

9. Clé (25) et cylindre profilé normalisé associé selon l'une des revendications 1 à 8, **caractérisés en ce que** la paroi de protection (20) n'est formée qu'au niveau des encoches profondes de la clé (25).

10. Cylindre profilé normalisé et clé associée selon l'une des revendications précédentes, **caractérisés en ce que** les mécanismes de retenue à tiges se trouvent dans un plan diamétral (32) du barillet (30) et **en ce que** l'entrée de clé (31) est décalée d'une largeur partielle de la clé en direction de la paroi de protection (20) qui contraint les mécanismes de retenue quand la clé est introduite.

11. Cylindre profilé normalisé et clé associée selon la revendication 10, **caractérisés en ce que** le décalage latéral représente environ ¼ de la largeur de la clé.

12. Cylindre profilé normalisé et clé associée selon la revendication 10 ou 11, **caractérisés en ce que** l'entrée de clé (31) présente, sur son côté tourné vers les mécanismes de retenue à tiges, une nervure longitudinale supplémentaire (35) qui correspond, au moins pour les clés d'une hiérarchie inférieure, à une nervure longitudinale supplémentaire (13) du profilé de clé.
